# EUROPÄISCHE PATENTSCHRIFT

(11) **EP 0 130 561 B1**
(45) Veröffentlichungstag und Bekanntmachung des Hinweises auf die Patenterteilung: **07.01.1988**
(21) Anmeldenummer: 84107453.7
(22) Anmeldetag: 27.06.1984
(51) Int. Cl.: E04F 13/08

(54) **Wandverkleidung**
Wall lining
Revêtement de paroi

(30) Priorität: 04.07.1983 DE 3324060
(43) Veröffentlichungstag der Anmeldung: 09.01.1985
(73) Patentinhaber: Klink, Winfred, D-8000 München 22 (DE)
(72) Erfinder: Klink, Winfred, D-8000 München 22 (DE)
(74) Vertreter: Nöth, Heinz, Dipl.-Phys.

(56) Entgegenhaltungen:
- DE-A- 2 843 457
- FR-A- 2 025 658
- FR-A- 2 291 327
- US-A- 3 029 560
- US-A- 3 174 192
- US-A- 3 237 360
- US-A- 3 261 136
- US-A- 3 347 009

## Beschreibung

Die Erfindung betrifft eine Wandverkleidung nach dem Oberbegriff des Anspruchs 1.

Eine derartige Verkleidung ist beispielsweise aus der DE A-3018398 oder der DE A-3132551 bekannt.

Bei diesen bekannten Verkleidungen sind die Verkleidungsplatten in einander überlappender Anordnung an der Unterkonstruktion befestigt. Dabei sind die oberen Randbereiche der Verkleidungsplatten hinter Trägerhaken geschoben in der Weise, dass die Oberkanten der Verkleidungsplatten an Kröpfungen der Trägerhaken anliegen.

Bei derartigen Verkleidungen ist das Lösen einzelner Verkleidungsplatten aus der fertig montierten Verkleidung nicht ohne weiteres möglich. Es ist notwendig, dass Teile der Verkleidung abgenommen werden, wozu es sich beispielsweise auch als notwendig erweist, dass die entsprechenden Trägerhaken von der Unterkonstruktion bzw. von den senkrecht angeordneten Trägerprofilleisten gelöst werden.

Aufgabe der Erfindung ist es daher, eine Verkleidung der eingangs genannten Art so zu verbessern, dass das Auswechseln einzelner Verkleidungsplatten möglich ist, ohne dass hierzu benachbarte Verkleidungsplatten oder Teile der Verkleidung abgenommen werden müssen.

Diese Aufgabe wird erfindungsgemäss durch die im Anspruch 1 angegebenen Merkmale gelöst.

Die Unteransprüche enthalten Weiterbildungen der Erfindung.

Die Vorteile der Erfindung liegen darin, dass die Montage der Verkleidung problemlos wird. Insbesondere lassen sich einzelne Verkleidungsplatten leicht aus der Verkleidung lösen, wozu es lediglich notwendig ist, die entsprechende Verkleidungsplatte nach oben anzuheben und sie aus dem hakenartigen Abschnitt des Trägerhakens zu lösen. Hierzu ist es lediglich notwendig, die Verkleidungsplatte um eine Strecke nach oben zu verschieben, die der Länge des Eingriffsteils des hakenförmigen Abschnitts am Trägerhaken, mit welchem der Trägerhaken in die Verkleidungsplatte eingreift, entspricht. Nach dem Lösen der Verkleidungsplatte aus dem Trägerhaken lässt sich durch Nachaussenkippen und Nachuntenziehen die Verkleidungsplatte aus der Verkleidung herausnehmen. Beim Wiedereinbau einer neuen Verkleidungsplatte wird diese zwischen die Rückfläche des hakenförmigen Abschnitts des darüber befindlichen Trägerhakens nach oben geschoben, so dass der nach vorne gerichtete und der zur Wand hin gerichtete obere Randbereich der Verkleidungsplatte zwischen die Rückfläche des hakenförmigen Abschnitts des darüber befindlichen Trägerhakens und dem schräg verlaufenden Leistenabschnitt der Trägerprofilleiste zu liegen kommt. Die Verkleidungsplatte wird dann nach unten gezogen, so dass der Eingriffsteil am hakenförmigen Abschnitt des Trägerhakens in die Verkleidungsplatte eingreift. Hierzu kann an der Unterkante der Verkleidungsplatte eine Eingriffsnut vorgesehen sein, oder es kann an der Rückfläche der Verkleidungsplatte ein Einhängeteil, beispielsweise in Form eines Profilbleches, vorgesehen sein.

Vorteilhaft ist es ferner, dass die Trägerprofilleisten problemlos an der Wand, z.B. unter Zwischenlage von an der Wand befestigten Holzleisten, befestigt werden können. Auf den Trägerprofilleisten sind in Abhängigkeit von den Abmessungen der jeweiligen Verkleidungsplatten die Abmessungen der schräg verlaufenden Leistenabschnitte und der dazwischen liegenden Befestigungsabschnitte vorgesehen. Die Höhenverstellbarkeit der Trägerhaken an den Trägerprofilleisten lässt sich mit Hilfe von Langlöchern erzielen, die in den Trägerhaken oder in den Trägerprofilleisten vorgesehen sind. Die Trägerhaken lassen sich beispielsweise durch Nieten, Anpunkten oder Schrauben an den Trägerprofilleisten bzw. der Unterkonstruktion befestigen.

Die Toleranzen der einzelnen Bestandteile der Verkleidung, insbesondere der Trägerprofilleisten und der Trägerhaken, können relativ gross sein, da aufgrund des Abstandes der Oberkante der Verkleidungsplatte von der darüberliegenden Kröpfung des Trägerhakens ein Ausgleich relativ grosser Herstellungstoleranzen ermöglicht wird. Als Verkleidungsplatten eignen sich Bretter, die aus Holz oder einem anderen geeigneten Material bestehen können.

In der Zeichnung sind Ausführungsbeispiele der Erfindung dargestellt. Sie dienen zur weiteren Erläuterung der Erfindung. Es zeigt:
Fig. 1 eine Seitenansicht in schnittbildlicher Darstellung einer Wandverkleidung;
Fig. 2 in Draufsicht die Anordnung der Trägerhaken auf den Trägerprofilleisten des Ausführungsbeispiels in der Fig. 1 und
Fig. 3 in Teilansicht ein weiteres Ausführungsbeispiel für die rückseitige Plattenhalterung.

Bei dem in den Figuren 1 und 2 dargestellten Ausführungsbeispiel weist die Unterkonstruktion 10 der Verkleidung an einer Hauswand 15 befestigte vertikale Holzleisten 18 auf. Diese Holzleisten sind mit Hilfe von Schrauben 19 an der Hauswand 15 befestigt. Auf jeder Holzleiste 18 ist ebenfalls in senkrechter Anordnung eine Trägerprofilleiste 1 befestigt. Die Unterkonstruktion weist mehrere derartige parallel verlaufende, senkrecht angeordnete Trägerprofilleisten 1 auf. Die Trägerprofilleisten besitzen gegenüber der Vertikalen schräg verlaufende Leistenabschnitte 3, zwischen denen jeweils etwa senkrecht verlaufende Befestigungsabschnitte 2 vorgesehen sind.

An den Trägerprofilleisten 1 sind Trägerhaken 4, z.B. mittels Schrauben 14, die in die darunterliegende Holzleiste 18-eingeschraubt sind, befestigt (Befestigungsstelle 9). Jeder Trägerhaken 4 besitzt einen Hakenabschnitt 5 mit einer ebenen Rückfläche, die der nach aussen gerichteten ebenen Fläche des schräg verlaufenden Leistenabschnitts 3 gegenüberliegt und zu dieser parallel verläuft. Der Abstand zwischen der Rückfläche am hakenförmigen Abschnitt 5 des Trägerhakens 4 und der nach aussen gerichteten Fläche des schräg verlaufenden Leistenabschnitts 3 entspricht etwa der Dicke einer Verkleidungsplatte 6.

Im Bereich der Befestigungsabschnitte 2 der Trägerprofilleiste 1 ist ein Langloch 16 vorgesehen, durch das die Befestigungsschraube 14 zur Befestigung des Trägerhakens 4 und der Trägerprofilleiste 1 an der Holzleiste 18 hindurchgeschraubt ist. Auf diese Weise lässt sich der Trägerhaken 4 gegenüber der Unterkonstruktion 10 höhenverstellbar an dieser befestigen. Das Langloch kann auch in einer Befestigungslasche 13 des Trägerhakens 4vorgesehen sein.

Zwischen dem hakenförmigen Abschnitt 5 und der Befestigungslasche 13 besitzt der Trägerhaken 4 eine Kröpfung 8. Durch diese Kröpfung 8 wird erzielt, dass die Rückfläche des hakenförmigen Abschnitts 5 den gewünschten Abstand von der nach aussen gerichteten Fläche des schräg verlaufenden Leistenabschnitts 3 aufweist. Dieser Abstand entspricht der Dicke der Verkleidungsplatte.

Beim dargestellten Ausführungsbeispiel der Fig. 1 greift der Trägerhaken 4 mit einem nach oben gerichteten Eingriffsteil bzw. Eingriffsschenkel 17 in eine an der Unterkante der Verkleidungsplatte 6, beispielsweise durch Fräsen eingebrachte Eingriffsnut 11 ein. Die Verkleidungsplatte 6 sitzt dabei, von unten her abgestützt, auf dem waagrecht verlaufenden Teil des hakenförmigen Abschnitts 5 auf und ist gegen Herausfallen aus der Verkleidung gesichert durch den Eingriff des Eingriffsschenkels 17 in die Eingriffsnut 11.

Am oberen Randbereich der Verkleidungsplatte 6 liegen deren beide Seitenflächen an der Rückfläche des hakenförmigen Abschnitts 5 und an der nach aussen gerichteten Fläche des schräg verlaufenden Leistenabschnittes 3 auf. Es wird dadurch eine überlappende Anordnung der Verkleidungsplatten in der Verkleidung erzielt. Ferner wird eine einwandfreie Halterung der Verkleidungsplatten erreicht.

Das Entfernen einer einzelnen Verkleidungsplatte 6 aus der Verkleidung lässt sich einfach dadurch ausführen, dass die Verkleidungsplatte 6 nach oben geschoben wird, weshalb der Abstand zwischen der Oberkante 7 der Verkleidungsplatte und der Kröpfung 8 am darüberliegenden Trägerhaken vorhanden ist. Dieser Abstand ist so bemessen, dass die Verkleidungsplatte 6 über den Eingriffsschenkel 17 angehoben werden kann, so dass die Eingriffsnut 11 ausser Eingriff mit dem Eingriffsschenkel 17 kommt. Die Verkleidungsplatte 6 kann dann durch Auskippen an der Unterseite aus der Verkleidung entnommen werden. Beim Wiedereinbau einer neuen Verkleidungsplatte wird diese zwischen die Rückfläche des hakenförmigen Abschnitts 5 des Trägerhakens 4 und die nach aussen gerichtete Fläche des schräg verlaufenden Leistenabschnitts 3 nach oben geschoben und dann nach unten gezogen, so dass der Eingriffsschenkel 17 wieder in die Eingriffsnut 11 an der Unterkante der Verkleidungsplatte 6 eingreift.

Die Erstmontage der Verkleidungsplatten erfolgt so, dass zuerst die unterste Verkleidungsplatte eingesetzt wird und die oberste Verkleidungsplatte zuletzt. Beim Auswechseln mehrerer Verkleidungsplatten erfolgt der Ausbau der obersten Verkleidungsplatte zuerst und der Einbau der obersten Verkleidungsplatte zuletzt.

Beim Ausführungsbeispiel der Fig.3 befindet sich an der Rückseite der Verkleidungsplatte 6 ein Einhängeteil 12, beispielsweise in Form eines Profilblechs. In dieses wird der nach oben ragende Eingriffsschenkel 17 des hakenförmigen Abschnittes 12 am Trägerhaken 4 eingeschoben, bzw. die Verkleidungsplatte wird mit dem Einhängeteil auf den Eingriffsschenkel 17 aufgeschoben. Die Ausbildung des Trägerhakens und der Trägerprofilleiste ist wie beim Ausführungsbeispiel der Figuren 1 und 2.

Die Verkleidungsplatten 6 können die in der Fig. 1 gezeigte abgestufte Ausbildung an der Unterkante aufweisen, um eine einwandfrei verdeckte Anordnung der Trägerhaken 4 zu erzielen. Es ist jedoch auch möglich, die Unterkante eben auszubilden.

Ferner können die Verkleidungsplatten 6 noch durch Sicherungsschrauben 21 an den Trägerhaken 4 gesichert sein.

Im Befestigungsabschnitt 2 der Trägerprofilleisten1 ist eine waagrechte Riffelung 20 vorgesehen. Diese dient nicht nur zur einwandfreien rutschfesten Befestigung der Trägerhaken 4, sondern auch als Erleichterung beim Befestigen der Trägerhaken 4 an den Trägerprofilleisten 1. Beispielsweise kann zur Erleichterung der Montage an dem Befestigungshaken 4 eine entsprechende Markierung in Form eines Vorsprungs oder dgl. vorgesehen sein, die an oder in einer entsprechenden Riffelung angeordnet wird. Auf diese Weise lässt sich leicht die gewünschte Höheneinstellung der jeweiligen Trägerhaken 4 erreichen.

Die Montage der Trägerprofilleisten 1 kann in der Weise erfolgen, dass die Höheneinstellung der schräg verlaufenden Leistenabschnitte 3 so erfolgt, dass jeweils einer dieser Leistenabschnitte auf den Trägerprofilleisten mit horizontal verlaufenden Hauselementen, z.B. Fensterstürzen, entsprechend ausgerichtet ist. Jede Leiste wird zunächst mit beispielsweise einer Schraube fixiert. Anschliessend erfolgt dann die Montage der Traghaken an den Trägerprofilleisten, wobei unter Verwendung von Befestigungsschrauben sowohl die Traghaken an den Trägerprofilleisten als auch die endgültige Befestigung der Trägerprofilleisten an der Unterkonstruktion gleichzeitig erfolgen kann.

Durch die vorstehend erwähnte Abstufung an der Unterkante der Verkleidungsplatte 6 wird ein Nässeschutz für die Trägerhaken 4 erzielt.

## Patentansprüche

1. Verkleidung für Hauswände 15 oder dgl. mit
- einer Unterkonstruktion (10), die senkrecht angeordnete und an der Wand befestigte Trägerprofilleisten (1) aufweist,
- an den Trägerprofilleisten (1) befestigten Trägerhaken (4) und
- Verkleidungsplatten (6), die in einander überlappender Anordnung von den Trägerhaken (4) an der Unterkonstruktion gehalten werden, wobei die obere nach aussen gerichtete Randfläche der jeweiligen Verkleidungsplatte (6) an einem hakenartigen Abschnitt (5) des Trägerhakens (4), mit dem die darüber befindliche Verkleidungsplatte von unten her abgestützt ist, anliegt, dadurch gekennzeichnet, dass
- die Trägerprofilleisten (1) in an der Wand befestigter Anordnung senkrecht verlaufende Befestigungsabschnitte (2) aufweisen, die jeweils zwischen gegenüber der Vertikalen schräg verlaufenden Leistenabschnitten (3) angeordnet sind,
- die Trägerhaken (4) im Bereich des Befestigungsabschnittes (2) an der Unterkonstruktion (10) befestigt sind und der hakenförmige Abschnitt (5) jedes Trägerhakens (4) eine zur nach aussen gerichteten Fläche des schräg verlaufenden Leistenabschnitts (3) der Trägerprofilleiste (1) parallel verlaufende Rückfläche aufweist, an der die nach aussen gerichtete obere Randfläche der jeweiligen Verkleidungsplatte (6) anliegt.
- die zur Wand (15) hin gerichtete obere Randfläche der Verkleidungsplatte (6) auf der nach aussen gerichteten Fläche des jeweils schräg verlaufenden Leistenabschnitts (3) der Trägerprofilleiste (1) aufliegt,
- die oben liegende Kante (7) die jeweiligen Verkleidungsplatte (6) gegenüber einer Kröpfung (8) des Trägerhakens (4), die zwischen der Befestigungsstelle (9) des Trägerhakens (4) an der Unterkonstruktion (10) und dem hakenförmigen Abschnitt (5) vorgesehen ist, einen solchen Abstand aufweist, dass die Verkleidungsplatte (6) durch Nachobenschieben aus dem hakenförmigen Abschnitt (5) lösbar ist.

2. Verkleidung nach Anspruch 1, dadurch gekennzeichnet, dass der hakenförmige Abschnitt (5) des Trägerhakens (4) in eine an der Unterkante der Verkleidungsplatte (6) verlaufende Nut (11) eingreift.

3. Verkleidung nach Anspruch 1, dadurch gekennzeichnet, dass der hakenförmige Abschnitt (5) des Trägerhakens (4) in einen an der Rückfläche der Verkleidungsplatte (6) vorgesehenen Einhängeteil (12) eingreift.

4. Verkleidung nach einem der Ansprüche 1 bis 3, dadurch gekennzeichnet, dass die Trägerhaken (4) höhenverstellbar an den Trägerprofilleisten (1) befestigt sind.

5. Verkleidung nach einem der Ansprüche 1 bis 4, dadurch gekennzeichnet, dass die Trägerprofilleiste (1) im Bereich ihrer Befestigungsabschnitte (2) oder die Trägerhaken (4) im Bereich der Befestigungslasche (13) ein Langloch (16) aufweist bzw. aufweisen, durch das ein Befestigungsmittel (14) hindurchragt.

6. Verkleidung nach einem der Ansprüche 1 bis 5, dadurch gekennzeichnet, dass der schräg verlaufende Leistenabschnitt (3) der Trägerprofilleiste (1) gegenüber der Vertikalen um einen Winkel von 10 bis 20° geneigt ist.

7. Verkleidung nach einem der Ansprüche 1 bis 6, dadurch gekennzeichnet, dass der Abstand zwischen der Oberkante (7) der Verkleidungsplatte (6) und der Kröpfung (8) des Trägerhakens (4) grösser bemessen ist als die nach oben gerichtete Länge des Eingriffsteils (17) am hakenförmigen Abschnitt (5) des Trägerhakens (4).

8. Verkleidung nach einem der Ansprüche 1 bis 7, dadurch gekennzeichnet, dass die Verkleidungsplatte (6) zwischen die Rückfläche des hakenförmigen Abschnitts (5) des Trägerhakens (4) und die nach aussen gerichtete Fläche des schräg verlaufenden Leistenabschnitts (3) der Trägerprofilleiste (1) geklemmt ist.

9. Verkleidung nach einem der Ansprüche 1 bis 8, dadurch gekennzeichnet, dass die Befestigungsabschnitte (2) der Trägerprofilleisten (1) eine waagrechte Riffelung (20) aufweisen.

## Claims

1. A cladding arrangement for house walls (15) orthe like comprising:
- a support structure (10) which has vertically arranged carrier strips (1) secured to the wall,
- carrier hooks (4) secured to the carrier strips (1), and
- cladding panels (6) which are held to the support structure in mutually overlapping relationship by the carrier hooks (4), wherein the upper outwardly directed edge surface of the respective cladding panels (6) bears against a hook-like portion (5) of the carrier hook (4) with which the cladding panel disposed there above is supported from beneath, characterised in that
- the carrier strips (1) have securing portions which extend perpendicularly in the arrangement secured to the wall and which are each arranged between strip portions (3) which extend inclinedly with respect to the vertical,
- the carrier hooks (4) are secured to the support structure (10) in the region of the securing portion (2) and the hook-shaped portion (5) of each carrier hook (4) has a rear face which extends parallel to the outwardly directed face of the inclinedly extending strip portion (3) of the carrier strip (1) and against which the outwardly directed upper edge surface of the respective cladding panel (6) bears,
- the upper edge surface of the cladding panel (6) which is directed towards the wall (15) lies against the outwardly directed surface of the respective inclinedly extending strip portion (3) of the carrier strip (1), and
- the upper edge (7) of the respective cladding panel (6) is at such a spacing relative to a bend portion (8) of the carrier hook (4) which is provided between the securing location (9) of the carrier hook (4) on the support structure (10) and the hook-shaped portion (5), that the cladding panel (6) can be released from the hook-shaped portion (5) by being pushed upwardly.

2. A cladding arrangement according to claim 1 characterised in that the hook-shaped portion (5) of the carrier hook (4) engages into a groove (11) extending at the lower edge of the cladding panel (6).

3. A cladding arrangement according to claim 1 characterised in that the hook-shaped portion (5) of the carrier hook (4) engages into a suspension member (12) provided at the rear face of the cladding panel (6).

4. A cladding arrangement according to one of claims 1 to 3 characterised in that the carrier hooks (4) are secured to the carrier strips (1) in such a way as to be adjustable in respect of heigt.

5. A cladding arrangement according to one of claims 1 to 4 characterised in that the carrier strip (1), in the region of its securing portions (2), or the carrier hooks (4), in the region of the securing bar portion (13), has or have a slot (16) through which projects a securing means (14).

6. A cladding arrangement according to one of claims 1 to 5 characterised in that the inclinedly extending strip portion (3) of the carrier strip (1) is inclined at an angle of from 10 to 20° relative to the vertical.

7. A cladding arrangement according to one of claims 1 to 6 characterised in that the spacing between the upper edge (7) of the cladding panel (6) and the bend portion (8) of the carrier hook (4) is larger than the upwardly directed length of the engagement part (17) on the hook-shaped portion (5) of the carrier hook (4).

8. A cladding arrangement according to one of claims 1 to 7 characterised in that a cladding panel (6) is clamped between the rear face of the hook-shaped portion (5) of the carrier hook (4) and the outwardly directed face of the inclinedly extending strip portion (3) of the carrier strip (1).

9. A cladding arrangement according to one of claims 1 to 8 characterised in that the securing portions (2) of the carrier strips (1) have horizontal serrations (20).

## Revendications

1. Revêtement pour murs de maisons (15) ou analogue, comportant:
- une construction sous-jacente (10) qui présente des réglettes profilées porteuses (1) disposées verticalement et fixées au mur;
- des crochets porteurs (4) fixés aux réglettes profilées porteuses (1); et
- des plaques de revêtement (6) qui sont maintenues sur la construction sous-jacente par les crochets porteurs (4) dans une disposition où elles se recouvrent partiellement, où la surface de bord supérieure, dirigée vers l'extérieur, des différentes plaques de revêtement (6), s'applique à une partie (5) en forme de crochet du crochet porteur (4) sur lequel prend appui par en dessous la plaque de revêtement qui se trouve au-dessus; caractérisé en ce que:
- les réglettes profilées porteuses (1) présentent des parties de fixation (2) s'étendant verticalement, dans un arrangement fixé au mur, parties qui sont chaque fois disposées entre des parties de réglettes (3) s'étendant obliquement par rapport à la verticale;
- les crochets proteurs (4) sont fixés à la construction sous-jacente (10) dans la région des parties de fixation (2) et la partie en forme de crochet (5) de chaque crochet porteur (4) comporte une surface arrière s'étendant parallèlement à la surface, dirigée vers l'extérieur, de la partie de réglette (3) s'étendant obliquement, de la réglette profilée porteuse (1), surface arrière à laquelle s'applique la surface de bord supérieure, dirigée vers l'extérieur, de la plaque de revêtement (6) considérée chaque fois;
- la surface de bord supérieure, dirigée vers le mur (15), de la plaque de revêtement (6), repose chaque fois sur la surface, dirigée vers l'extérieur, de la partie de réglette (3) s'étendant obliquement, de la réglette profilée porteuse (1);
- le bord (7), se trouvant en haut, de chaque plaque de revêtement (6), se trouve, par rapport à un coude (8) du crochet porteur (4) qui est prévu entre le point de fixation (9) du crochet porteur (4) à la construction sous-jacente (10) et la partie en forme de crochet (5), à une distance telle que la plaque de revêtement (6) peut être enlevée, en la faisant glisser vers le haut, de la partie (5) en forme de crochet.

2. Revêtement suivant la revendication 1, caractérisé en ce que la partie en forme de crochet (5) du crochet porteur (4) s'engage dans une rainure (11) s'étendant au bord inférieur de la plaque de revêtement (6).

3. Revêtement suivant la revendication 1, caractérisé en ce que la partie en forme de crochet (5) du crochet porteur (4) s'engage dans une partie de suspension (12) prévue à la face postérieure de la plaque de revêtement (6).

4. Revêtement suivant l'une des revendications 1 à 3, caractérisé en ce que les crochets porteurs (4) sont fixés aux réglettes profilées porteuses (1) de manière à pouvoir être réglées en hauteur.

5. Revêtement suivant l'une des revendications 1 à 4, caractérisé en ce que la réglette profilée porteuse (1), dans la région de sa partie de fixation (2), ou les crochets porteurs (4) dans la région de la bride de fixation (13), présente, ou présentent, un trou allongé (16) que traverse un moyen de fixation (14).

6. Revêtement suivant l'une des revendications 1 à 5, caractérisé en ce que la partie de réglette (3) qui s'étend obliquement depuis la réglette profilée porteuse (1 ), est inclinée sur la verticale d'un angle de 10° à 20°.

7. Revêtement suivant l'une des revendications 1 à 6, caractérisé en ce que la distance entre le bord supérieur (7) de la plaque de revêtement (6) et le coude (8) du crochet porteur (4) est prise plus grande que la longueur, dirigée vers le haut, de la partie d'engagement (17) de la partie en forme de crochet (5) du crochet porteur (4).

8. Revêtement suivant l'une des revendications 1 à 7, caractérisé en ce que la plaque de revêtement (6) est serrée entre la surface postérieure de la partie en forme de crochet (5) du crochet porteur (4) et la surface, dirigée vers l'extérieur, de la partie de réglette (3) s'étendant obliquement, de la réglette profilée porteuse (1).

9. Revêtement suivant l'une des revendications 1 à 8, caractérisé en ce que les parties de fixation (2) des réglettes profilées porteuses (1) présentent une striure horizontale (20).
